# EUROPÄISCHE PATENTANMELDUNG

(11) **EP 0 439 786 A1**
(43) Veröffentlichungstag der Anmeldung: **07.08.1991**
(21) Anmeldenummer: 90124684.3
(22) Anmeldetag: 19.12.1990
(51) Int. Cl.: A61D 7/00

(54) **Tabletteneingeber für Kleintiere**

(30) Priorität: 28.01.1990 DE 9000929 U
(71) Anmelder: BAYER AG, 51368 Leverkusen (DE)
(72) Erfinder: Bayer, Michael, W-5000 Köln 91 (DE); Dorn, Hubert, Dr., W-5600 Wuppertal 1 (DE)

(57) **Zusammenfassung**

Um bei Kleintieren eine einfache, sichere und tierfreundliche Eingabe von Arzneimitteln in Tablettenform zu ermöglichen, benutzt man einen Zylinder (1) mit Stößel (6), wobei das Austrittsende des Zylinders (1) eine ringförmige oder unterbrochen ringförmige Verengung (5) aufweist, wobei die Tabletten vorzugsweise erst nach Überwindung einer Gegenkraft durch die Verengung (5) am Austrittsende ausgeschleudert werden.

## Beschreibung

Die Erfindung betrifft einen Tabletteneingeber für Kleintiere, insbesondere für Katzen, der aus einem Zylinder und einem Stößel besteht.

Zur Verabreichung von Arzneimitteln bei Kleintieren werden je nach Formulierung (z. B. Salbe, Tablette, Pulver) und Produkt unterschiedliche Möglichkeiten angewendet. Entweder wird das Mittel mit dem normalen Futter vermischt, wobei eine korrekte Mengenaufnahme nicht gewährleistet ist, oder mittels einer Salbenspritze verabreicht oder als einzelne Tablette eingegeben. Das letzte Verfahren trifft häufig, besonders bei Katzen, auf großen Widerstand, und das Arzneimittel wird fast immer wieder ausgespuckt.

Um hier Abhilfe zu schaffen, werden auf dem Markt Applikatoren angeboten, bei denen die jeweilige Tablette in eine zangenförmige Aufnahme an der Spitze des Applikators eingeklemmt wird, um dann mit Hilfe einer Kolbenstange im Maul des Tieres abgelegt zu werden.

Hierbei läßt sich nur eine einzige Tablette zur gleichen Zeit verabreichen, die auch nicht selten, da offen in der "Zange" liegend, bei einem Eingabeversuch zu früh herausfällt.

Der Erfindung liegt die Aufgabe zugrunde, einen Tablettenapplikator zu schaffen, mit dem bei Kleintieren eine einfache, sichere und tierfreundliche Eingabe von Arzneimitteln in Tablettenform ermöglicht wird, wobei die Möglichkeit einer unterschiedlichen Mengendosierung je nach Körpergewicht des zu behandelnden Tieres gegeben sein soll.

Ausgehend von einem Tabletteneingeber mit einem Zylinder und einem darin verschiebbaren Stößel, wird diese Aufgabe erfindungsgemaß dadurch gelöst, daß das Austrittsende des Zylinders eine ringförmige oder eine unterbrochen ringförmige Verengung aufweist. Vorzugsweise ist der Zylinder eintrittsseitig mit einer Griffplatte versehen, um die Handhabung des Stößels zu erleichtern. Ferner ist in vorteilhafter Weise an der Eintrittsseite des Zylinders eine trichterförmige Erweiterung vorgesehen, um das Einlegen von Tabletten zu erleichtern.

Vorzugsweise ist der Zylinder mit kugel- oder ellipsoidförmigen Dragees bzw. Tabletten befüllt, die so dimensioniert sind, daß sie einerseits im Zylinder leicht gleiten und andererseits erst nach Überwindung einer Gegenkraft durch die Verengung am Austrittsende ausgeschleust werden können. Nach Einführen des Applikators in das Tiermaul können nun mit einer Hand und durch Verschieben des Stößels gegebenenfalls alle Tabletten gleichzeitig eingegeben werden, wobei sie beim Austritt aus dem verengten Ausgang einen gewissen Schwung bekommen, der sie noch weiter in den Zungengrund befördert, wo sie problemlos vom Tier abgeschluckt werden.

Gemäß einer besonderen Ausführungsform weist der Stößel an seinem oberen Ende einen mit einem Deckel verschließbaren Behälter für Dragees bzw. Tabletten auf.

Mit der Erfindung werden folgende Vorteile erzielt:
- Sichere und einfache Eingabe von Arzneimitteltabletten für Kleintiere;
- Möglichkeit einer auf das Einzeltier abgestimmten Arzneimittel-Dosierung durch Abgabe mehrerer Tabletten bei einmaliger Applikation;
- die Tabletten werden bis zur endgültigen Abgabe im Tiermaul geschützt vor Feuchtigkeit (Speichel) und frühzeitigem Herausfallen;
- die Tabletten werden durch zusätzlichen Schwung beim Ausdrücken aufnahmesicher in den Zungengrund des Tieres befördert;
- der Tabletteneingeber ist kostengünstig aus Kunststoff im Spritzgußverfahren herzustellen;
- durch den Tablettenbehälter am Stößelende wird die stetige Suche nach der Tablettenschachtel vermieden, und die Vertriebskosten dieser Einheit sind geringer.

Im folgenden wird ein Ausführungsbeispiel der Erfindung anhand von Zeichnungen näher erläutert. Es zeigen:
- Fig. 1: den Zylinder des Tabletteneingebers,
- Fig. 2: einen Schnitt durch den Zylinder an dessen Austrittsende,
- Fig. 3: den Zylinderstößel und
- Fig. 4: eine besondere Ausführungsform des Stößels in teilweisem Schnitt.

In Fig. 1 besteht der Zylinder 1 aus einem zylindrischen Rohrstück 2 mit einer trichterförmigen Erweiterung 3 an der Eintrittsseite. Die trichterförmige Erweiterung 3 schließt nach oben mit einer Griffplatte 4 ab. Am Austrittsende des Zylinders 1 ist der Innenquerschnitt des Rohrstückes 2 verengt (nicht gezeigt). Die ringförmige Verengung braucht sich jedoch nicht über den gesamten Umfang zu erstrecken.

Sie kann vielmehr, wie in Fig. 2 gezeigt, unterbrochen sein und aus Lippen 5 bzw. Stegen bestehen. Die vorstehenden Lippen 5 bzw. Stege sind so dünn, daß sie bei Anwendung von Druck ausgestülpt werden können.

In Fig. 3 ist der Stößel 6 dargestellt. Er besteht aus einem Vierkantprofil 7 mit einer Kolbenplatte 8 am unteren Ende und einem Griff 9 am oberen Ende. Außerdem ist am oberen Ende ein Anschlag 10 angebracht. Der Stößel 6 wird nach der Befüllung des unteren Abschnitts des Rohrstücks 2 im Zylinder 1 mit der vorgesehenen Tablettendosis in den Zylinder 1 eingesetzt.

In Fig. 4 weist der Stößel 41 am oberen Ende einen Behälter 42 auf, welcher Tabletten enthält und mittels eines Deckels 43 verschlossen ist. Auf der zylindrischen Wandung 44 des Behälters 42 ist ein nicht dargestellter Produkttext angeordnet.

In Kombination mit dem beschriebenen Tabletteneingeber werden kugel- oder ellipsoidförmige Tabletten bzw. Dragees verwendet, deren größter Durchmesser kleiner ist als der Innendurchmesser des Rohrstücks 2, aber größer als der durch die ringförmige Verengung 5 definierte Durchmesser. Durch die ringförmige Verengung 5 wird also verhindert, daß die Tabletten aus dem als Aufnahmeschacht dienenden Rohrstück 2 herausfallen können. Wird auf den Stößel 6 Druck ausgeübt, so schiebt er sich weiter in das Rohrstück 2 hinein, und die Tabletten werden durch die ringförmige Verengung 5 hindurch herausgefördert. Beim Passieren der Verengung muß mit erhöhter Kraft auf den Griff 9 des Stößels 6 gedrückt werden. Dies hat zur Folge, daß die Tabletten in der letzten Phase des Durchtritts beschleunigt und auf diese Weise mit einem gewissen Schwung herausgeschleudert werden. Es hat sich herausgestellt, daß dadurch die Anwendung beträchtlich erleichtert wird und das Tier die Tablette bei dieser Art der Verabreichung leichter annimmt und problemlos schluckt.

## Patentansprüche

1. Tabletteneingeber für Kleintiere, insbesondere für Katzen, bestehend aus einem Zylinder (1) mit Stößel (6, 41), dadurch gekennzeichnet, daß das Austrittsende des Zylinders (1) eine ringförmige oder unterbrochen ringförmige Verengung (5) aufweist.

2. Tabletteneingeber nach Anspruch 1, dadurch gekennzeichnet, daß der Zylinder (1) eintrittsseitig mit einer Griffplatte (4) zur Fingerauflage versehen ist.

3. Tabletteneingeber nach den Ansprüchen 1 und 2, dadurch gekennzeichnet, daß der Zylinder (1) eintrittsseitig trichterförmig (3) erweitert ist.

4. Tabletteneingeber nach den Ansprüchen 1 bis 3, dadurch gekennzeichnet, daß der Zylinder (1) mit kugel- oder ellipsoidförmigen Dragees bzw. Tabletten befüllt ist, die so dimensioniert sind, daß sie einerseits im Zylinder leicht gleiten und andererseits erst nach Überwindung einer Gegenkraft durch die Verengung (5) am Austrittsende ausgeschleudert werden können.

5. Tabletteneingeber nach einem der Ansprüche 1 bis 4, dadurch gekennzeichnet, daß der Stößel (41) an seinem oberen Ende einen mit einem Deckel (43) verschließbaren Behälter (42) für Dragees bzw. Tabletten aufweist.
